# FASCICULE DE BREVET EUROPEEN

(11) **EP 3 818 213 B1**
(45) Date de publication et mention de la délivrance du brevet: **02.11.2022**
(21) Numéro de dépôt: 19742644.8
(22) Date de dépôt: 05.07.2019
(51) Int. Cl.: E01F 9/681, E04H 12/08, F21S 8/08

(54) **DISPOSITIF DE SUPPORT COMPRENANT UN POTEAU ET SON PROCÉDÉ DE FABRICATION**
STÜTZVORRICHTUNG MIT EINEM PFOSTEN UND IHR HERSTELLVERFAHREN
SUPPORT DEVICE COMPRISING A POST AND METHOD OF ITS MANUFACTURE

(30) Priorité: 05.07.2018 FR 1856179
(43) Date de publication de la demande: 12.05.2021
(73) Titulaire: Valmont France, 03110 Charmeil (FR)
(72) Inventeur: CARRIER, Pascal Jacques, 63720 Surat (FR); SOUCHON, David, 63350 Bulhon (FR)
(74) Mandataire: Weber, Jean-François
(86) Numéro de dépôt international: PCT/FR2019/051669
(87) Numéro de publication internationale: WO 2020/008155

(56) Documents cités:
- DE-A1-102005 063 234
- GB-A- 2 544 459
- KR-Y1- 200 438 242
- KR-Y1- 200 455 468
- US-A- 2 420 715
- US-A1- 2007 044 424

## Description

### DOMAINE TECHNIQUE

La présente invention concerne le domaine général des poteaux et mâts destinés à être implantés sur la voie publique, notamment en milieu urbain, en vue de supporter des équipements tels que des dispositifs d'éclairage public, des caténaires de transports collectifs, des dispositifs de signalisation urbaine, ou encore des dispositifs d'affichage urbain par exemple.

Plus particulièrement, l'invention concerne un dispositif de support destiné à être installé sur la voie publique, comprenant au moins un poteau de support de caténaire, et/ou de support d'éclairage public, et/ou de support de signalisation urbaine, et/ou de support d'affichage urbain, ledit poteau étant conçu pour être relié au sol via une embase de manière à ce qu'il s'étende sensiblement verticalement.

L'invention concerne également un ensemble de mobilier urbain comprenant un tel dispositif de support.

L'invention concerne par ailleurs un procédé de fabrication d'un dispositif de support destiné à être installé sur la voie publique, ledit procédé comprenant au moins une étape de réalisation ou de fourniture d'un poteau de support de caténaire, et/ou de support d'éclairage public, et/ou de support de signalisation urbaine, et/ou de support d'affichage urbain, ledit poteau étant conçu pour être relié au sol via une embase de manière à ce qu'il s'étende sensiblement verticalement.

### TECHNIQUE ANTERIEURE

Il est connu de mettre en œuvre des poteaux verticaux destinés au support d'éléments de mobilier urbain. Il est par exemple connu de recourir à des poteaux tubulaires pour supporter des dispositifs d'éclairage public. Ces poteaux tubulaires de conception particulièrement simple, sont faciles et bon marché à fabriquer, et présentent une résistance mécanique, notamment à la flexion, appréciable. Il est également connu de mettre en œuvre, pour supporter des caténaires d'alimentation électrique de tramways, des poteaux formés de poutres métalliques à section transversale pleine en H, lesquelles présentent une résistance mécanique particulièrement importante.

Ces poteaux connus donnent globalement satisfaction, mais n'en présentent pas moins certains inconvénients.

Ainsi, ces poteaux connus sont conçus principalement, voire uniquement, au regard de leur emploi pratique et notamment de leur robustesse, ainsi que de leur simplicité de fabrication, au détriment toutefois de leur aspect esthétique. Ces poteaux de support connus présentent en effet généralement un aspect très basique, qui ne facilite pas leur intégration visuelle harmonieuse dans l'environnement urbain. En particulier, ces poteaux connus ne sont pas personnalisables, et présentent donc souvent une même physionomie plutôt banale et non adaptable que ce soit par exemple vis-à-vis du paysage alentour ou de la période de l'année.

KR 200 438 242 Y1 décrit un élément composite pour la construction qui peut être utilisé comme lampadaire de rue, poteau téléphonique et colonne de pergola tout en ayant extérieurement une texture de bois.

Il existe donc un besoin concernant l'intégration visuelle de poteaux de support dans l'environnement urbain, ainsi qu'un besoin de personnalisation ou de différenciation de l'aspect extérieur de ces poteaux, et plus généralement un besoin d'adaptabilité du caractère esthétique de ces poteaux selon différents paramètres, tout en préservant leur fonctionnalité et leur robustesse.

### EXPOSE DE L'INVENTION

Les objets assignés à la présente invention visent en conséquence à remédier aux différents inconvénients énumérés précédemment et à proposer un nouveau dispositif de support dont l'aspect extérieur peut être facilement adapté afin de lui procurer un caractère esthétique personnalisé, tout en étant de construction extrêmement simple, robuste, et fonctionnelle.

Un autre objet de l'invention vise à proposer un nouveau dispositif de support dont la conception générale lui permet de présenter un aspect esthétique nouveau et particulièrement original.

Un autre objet de l'invention vise à proposer un nouveau dispositif de support dont la conception générale permet de maîtriser son intégration visuelle dans un environnement spécifique, notamment urbain.

Un autre objet de l'invention vise à proposer un nouveau dispositif de support qui peut être monté et démonté rapidement et simplement, tout en présentant une bonne résistance au vandalisme.

Un autre objet de l'invention vise à proposer un nouveau dispositif de support dont la fabrication est peu coûteuse et facile à mettre en œuvre.

Un autre objet de l'invention vise à proposer un nouveau dispositif de support dont la conception lui permet de s'adapter facilement au support d'éléments fonctionnels de nature diverse.

Un autre objet de l'invention vise à proposer un nouveau dispositif de support dont la conception lui permet d'adopter un grand nombre de conformations extérieures différentes.

Un autre objet de l'invention vise à proposer un nouveau dispositif de support présentant à la fois un poids limité et une résistance élevée.

Un autre objet de l'invention vise à proposer un nouveau dispositif de support dont l'allure générale est facile à modifier et à individualiser.

Un autre objet de l'invention vise à proposer un nouvel ensemble de mobilier urbain dont l'apparence extérieure est facilement personnalisable selon un grand nombre de configurations possibles, tout en présentant une excellente résistance mécanique.

Un autre objet de l'invention vise à proposer un procédé de fabrication d'un dispositif de support facile, rapide et peu coûteux à mettre en œuvre, tout en permettant de personnaliser à loisir l'apparence extérieure du dispositif de support.

Les objets assignés à l'invention sont atteints à l'aide d'un dispositif de support destiné à être installé sur la voie publique, comprenant au moins un poteau de support de caténaire, et/ou de support d'éclairage public, et/ou de support de signalisation urbaine, et/ou de support d'affichage urbain, ledit poteau étant conçu pour être relié au sol via une embase de manière à ce qu'il s'étende sensiblement verticalement, où ledit poteau présente, sur au moins une portion substantielle de sa longueur, une section transversale comportant elle-même au moins une première et une deuxième branche qui sont pleines et forment un premier angle saillant, et en ce que le dispositif de support comprend en outre au moins :
- un premier élément intermédiaire, qui est distinct dudit poteau et est destiné à être fixé à ce dernier du côté dudit premier angle saillant, et
- un premier élément d'habillage dudit poteau, destiné à être rapporté entre lesdites première et deuxième branches, du côté du premier angle saillant,
lesdits premiers élément intermédiaire et élément d'habillage étant respectivement pourvus d'un premier et d'un deuxième élément d'attache complémentaires l'un de l'autre pour fixer ledit premier élément d'habillage audit poteau, les premier et deuxième éléments d'attache étant agencés pour que ledit premier élément d'habillage, lorsqu'il est fixé audit poteau, masque sensiblement totalement ledit premier élément intermédiaire, lesdits premier et deuxième éléments d'attache présentant respectivement un premier ensemble de dents et un deuxième ensemble de dents, lesdits premier et deuxième ensembles de dents étant agencés pour que lesdits premiers élément intermédiaire et élément d'habillage puissent évoluer entre :
- une position d'interpénétration, où les dents respectives de chacun des deux ensembles de dents sont mises en correspondance avec des espaces respectifs séparant les dents respectives de l'autre des deux ensembles de dents, et
- une position d'interverrouillage mécanique, où les dents respectives de chacun des deux ensembles de dents sont mises en correspondance avec les dents respectives de l'autre des deux ensembles de dents pour fixer ledit premier élément d'habillage audit poteau .

Les objets assignés à l'invention sont également atteints à l'aide d'un ensemble de mobilier urbain comprenant un dispositif de support tel que défini précédemment et un élément d'éclairage public, et/ou un élément de caténaire, et/ou un élément de signalisation urbaine, et/ou un élément d'affichage urbain.

Les objets assignés à l'invention sont en outre atteints à l'aide d'un procédé de fabrication d'un dispositif de support destiné à être installé sur la voie publique, ledit procédé comprenant au moins une étape de réalisation ou de fourniture d'un poteau de support de caténaire, et/ou de support d'éclairage public, et/ou de support de signalisation urbaine, et/ou de support d'affichage urbain, ledit poteau étant conçu pour être relié au sol via une embase de manière à ce qu'il s'étende sensiblement verticalement, ledit poteau présentant sur au moins une portion substantielle de sa longueur, une section transversale comportant elle-même au moins une première et une deuxième branche qui sont pleines et forment un premier angle saillant, le procédé comprenant en outre :
- une étape de fixation audit poteau, du côté dudit premier angle saillant, d'un premier élément intermédiaire qui est distinct dudit poteau et est pourvu d'un premier élément d'attache, et
- une étape d'habillage dudit poteau lors de laquelle :
   (i) un premier élément d'habillage est rapporté entre lesdites première et deuxième branches du côté du premier angle saillant, ledit premier élément d'habillage étant distinct dudit premier élément intermédiaire et dudit poteau, et pourvu d'un deuxième élément d'attache, et
   (ii) lesdits premier et deuxième éléments d'attache sont attachés l'un à l'autre de manière complémentaire pour fixer ledit premier élément d'habillage audit poteau, les premier et deuxième éléments d'attache étant agencés pour que ledit premier élément d'habillage, lorsqu'il est fixé audit poteau, masque sensiblement totalement ledit premier élément intermédiaire,
caractérisé en ce que lesdits premier et deuxième éléments d'attache présentant respectivement un premier ensemble de dents et un deuxième ensemble de dents, ladite étape d'habillage comprenant :
- une première sous-étape de mise en correspondance, où les dents respectives de chacun des deux ensembles de dents sont mises en correspondance avec des espaces respectifs séparant les dents respectives de l'autre des deux ensembles de dents,
- une sous-étape d'interpénétration, lors de laquelle le premier élément d'habillage est déplacé vers le premier élément intermédiaire de façon que les dents respectives de chacun des deux ensembles de dents s'interpénètrent,
- une sous-étape d'interverrouillage mécanique, où les dents respectives de chacun des deux ensembles de dents sont mises en correspondance avec les dents respectives de l'autre des deux ensembles de dents pour fixer ledit premier élément d'habillage audit poteau.

### DESCRIPTIF SOMMAIRE DES DESSINS

D'autres particularités et avantages de l'invention apparaîtront et ressortiront plus en détails à la lecture de la description faite ci-après, en référence aux dessins annexés, donnés uniquement à titre d'exemple illustratif et non limitatif, dans lesquels :
- La figure 1 est une illustration en perspective d'un dispositif de support selon un mode de réalisation de l'invention, le dispositif étant relié à une caténaire ou élément de caténaire, le tout formant un ensemble de mobilier urbain selon un mode de réalisation particulier de l'invention.
- La figure 2 est une illustration en perspective d'une partie de l'ensemble de mobilier urbain de la figure 1 selon un autre point de vue, l'élément de caténaire étant représenté seulement en partie.
- La figure 3 est une vue du dessus de l'ensemble de mobilier urbain de la figure 2.
- La figure 4 est une illustration en perspective d'un poteau et de son embase, conformes au dispositif de support des figures précédentes.
- La figure 5 est une illustration en perspective de l'embase et d'une portion inférieure du poteau de la figure précédente, ainsi que d'un élément intermédiaire fixé au poteau conforme au mode de réalisation de la figure 1.
- La figure 6 est une illustration en perspective d'une partie du poteau et de l'élément intermédiaire de la figure précédente, ainsi que d'un élément d'habillage fixé au poteau, formant ainsi un dispositif de support selon un mode de réalisation de l'invention conforme à la figure 1.
- La figure 7 est une illustration en perspective du dispositif de support de la figure précédente, selon une vue plus complète incluant l'embase des figures 1 à 5, le dispositif étant maintenant muni d'une balise au sommet des élément intermédiaire et élément d'habillage, de façon conforme au mode de réalisation de la figure 1.
- La figure 8 est une illustration en perspective d'un élément intermédiaire seul conforme au dispositif de support de la figure 1.
- La figure 9 est une illustration en perspective selon un autre point de vue de l'élément intermédiaire de la figure précédente.
- La figure 10 est une illustration en perspective, selon un point de vue situé vers l'extérieur du poteau, d'un élément d'habillage seul conforme au dispositif de support de la figure 1.
- La figure 11 est une illustration en perspective, selon un point de vue situé vers l'intérieur du poteau, de l'élément intermédiaire de la figure précédente.
- La figure 12 est une illustration en perspective, selon un autre point de vue situé vers l'intérieur du poteau, de l'élément intermédiaire de la figure précédente.
- La figure 13 est une illustration en perspective, des élément intermédiaire et élément d'habillage des figures 8 à 12, pris seuls, dans une configuration où l'élément d'habillage est fixé au poteau (non représenté), de façon conforme au mode de réalisation de la figure 1.
- La figure 14 est une illustration en perspective, des élément intermédiaire et élément d'habillage de la figure précédente avec en sus un autre élément intermédiaire et un autre élément d'habillage, dans une configuration où les éléments d'habillage sont fixés au poteau (non représenté) et où les éléments intermédiaires sont reliés entre eux, de façon conforme au mode de réalisation de la figure 1.
- La figure 15 est une vue en coupe transversale du dessus du dispositif de support conforme aux figures précédentes et en particulier aux figures 1 à 3 et 6-7, et où ne sont visibles qu'un seul élément d'habillage et qu'un seul élément intermédiaire fixés à un poteau du côté d'un même angle saillant.
- La figure 16a est une vue en coupe transversale du dispositif de support de la figure 1, tandis que la figure 16b est un agrandi d'un détail de la figure 16a représentant notamment des premier et deuxième moyens d'attache en interverrouillage.
- La figure 17 est une illustration en perspective selon un angle différent du dispositif de support de la figure 6 auquel a été ajouté un élément de fermeture de l'espace interne.

Comme illustré aux figures, l'invention concerne un dispositif de support 1 destiné à supporter au moins un élément fonctionnel et/ou décoratif de mobilier urbain, et plus particulièrement à supporter un ou plusieurs des éléments suivants :
- une caténaire, ou élément de caténaire, comme un câble ou fil électrique
- un élément d'éclairage public, tel qu'une lampe de lampadaire,
- un élément de signalisation urbaine, tel qu'un panneau indicateur ou un feu rouge,
- un élément d'affichage urbain, tel qu'un panneau publicitaire ou d'affichage d'événements publics.

### MEILLEURE MANIERE DE REALISER L'INVENTION

Selon l'invention, le dispositif de support 1 est destiné à être installé sur la voie publique. En d'autres termes, bien que cela ne soit pas totalement exclu par l'invention, le dispositif de support 1 n'est de préférence pas destiné à être installé chez un particulier ou dans un espace totalement privé, c'est-à-dire où les services publics (par exemple, territoriaux, municipaux, départementaux, etc.) n'interviennent habituellement pas. Ainsi, le dispositif de support 1 est par exemple destiné à être installé dans un endroit à l'initiative d'organismes nationaux, territoriaux, municipaux, ou départementaux, et notamment dans la rue, sur un trottoir ou une place publique, préférentiellement le long d'une voie de tramway ou de trolleybus, ou bien d'une route, d'une autoroute, d'un chemin de fer. Optionnellement, le dispositif de support 1 peut être destiné à être installé dans des lieux très divers, comme par exemple en montagne, sur une piste de ski, dans un cas particulier où le dispositif de support 1 serait prévu pour supporter un système de remontée mécanique tel qu'un système de télésiège, de télécabine ou de téléski.

Toujours selon l'invention, le dispositif de support 1 comprend au moins un poteau 2 de support d'éclairage public, et/ou de support de caténaire 3, et/ou de support de signalisation urbaine, et/ou de support d'affichage urbain. Dans le mode de réalisation préférentiel représenté aux figures 1 à 3, ledit poteau 2 est de manière avantageuse destiné à être installé sur la voie publique, et conçu pour supporter et/ou suspendre une caténaire 3 ou un élément de caténaire 3, c'est-à-dire un fil ou un réseau de fils destiné à alimenter en énergie, notamment électrique, un véhicule de transport collectif comme un train, un tramway, un trolleybus. De manière avantageuse, le terme « *support »* désigne ici également les cas où ledit poteau 2 est destiné à suspendre un élément, par exemple une caténaire 3 ou élément de caténaire 3. Pour simplifier la présente description, on peut considérer que les termes « *caténaire* » ou « *élément de caténaire* » peuvent être interchangeables. Ledit élément de caténaire 3 peut être formé par une caténaire elle-même, un réseau de caténaire ou tout autre élément de liaison avec une caténaire. Bien entendu, une caténaire 3 ou un réseau de fils caténaires 3 peut comprendre différents supports, bras de suspension et gaines en plus des fils électriques eux-mêmes.

Selon un autre exemple particulier, le poteau 2 est destiné au support d'éclairage public, et forme avantageusement un poteau de lampadaire dont l'élément fonctionnel est un élément d'éclairage public, et notamment un bras supportant une lampe destinée à éclairer le sol.

Selon encore un autre exemple particulier, le poteau 2 est destiné au support de signalisation urbaine ou au support d'affichage urbain, et forme alors avantageusement respectivement un poteau de signalisation urbaine (routière, ferroviaire, piétonnière...), destiné en particulier à supporter un panneau de signalisation, ou un poteau d'affichage urbain, destiné en particulier à supporter un panneau d'affichage (publicitaire, d'événements, d'informations...).

D'une manière générale, le poteau 2 est préférentiellement, sensiblement allongé, et s'étend donc en particulier selon une direction d'extension principale P. Bien évidemment, le poteau 2 présente de manière avantageuse une longueur bien plus grande que ses autres dimensions (largeur et épaisseur), et notamment au moins cinq fois plus grande, préférentiellement au moins dix fois plus grande, ou plus encore préférentiellement au moins quinze fois plus grande voire vingt fois plus grande que sa largeur et son épaisseur. De façon préférentiellement, le poteau 2 présente une résistance à la flexion importante, et en tous cas suffisante pour servir de support aux différents éléments à supporter cités précédemment (caténaire ou élément de caténaire, éclairage public, signalisation urbaine et affichage urbain). Ledit poteau 2 présente par exemple une longueur d'au moins 2 mètres, de préférence d'au moins 3 mètres, éventuellement d'au moins 5 mètres, voire d'au moins 7 mètres.

Ledit poteau 2 est conçu pour être relié au sol via une embase 4 de manière à ce qu'il s'étende sensiblement verticalement, de préférence selon ladite direction d'extension principale P. Cette dernière est donc avantageusement sensiblement verticale lorsque ledit poteau 2 est installé. De préférence, ladite embase 4 est reliée au sol, par exemple par vissage avec des éléments d'ancrage (non représentés) rendus solidaires du sol, ladite embase 4 présentant notamment, comme illustré aux figures 2 à 5, 7 et 16a, des orifices traversant 5 destinés au passage de vis de solidarisation du poteau 2 au sol, lequel est par exemple formé par une chaussée, un quai de gare, des abords d'une voie de tramway, de train ou de trolleybus, un trottoir, une place publique, une rue, une route ou une autoroute ou leurs abords, etc.

Ainsi, préférentiellement, le poteau 2 s'élève à la verticale une fois qu'il est installé, et comprend une extrémité basse 6 destinée à être positionnée à l'altitude la plus basse du poteau 2, et donc près du sol, dans ce dernier ou reposant contre ce dernier, et une extrémité haute 7 destinée à être positionnée à l'altitude la plus haute du poteau 2. L'extrémité haute 7 peut être laissée libre, ou bien être munie d'un élément de caténaire, d'un élément d'éclairage public, d'un élément de signalisation urbaine, et/ou d'un élément d'affichage urbain.

Comme illustré aux figures 1 à 5, 7 et 16a, l'embase 4 comprend de préférence une plaque de support, par exemple de forme rectangulaire, carrée, ou encore ronde, et est pourvue de moyens de réception de l'extrémité inférieure 6 du poteau 2 et d'ancrage de ce dernier avec le sol. Plus globalement, l'embase 4 assure avantageusement la solidarisation du poteau 2 au sol, par exemple via l'extrémité inférieure 6 du poteau 2. L'embase 4 peut être distincte du poteau 2, ou bien elle peut faire partie de ce dernier, voire venir de matière avec ce dernier. Alternativement, l'embase 4 comprend ou est formée par une partie du sol à laquelle le poteau 2 est directement solidarisé, par exemple dans un cas particulier où le poteau 2 serait enfoncé dans le sol. Optionnellement donc, ledit dispositif de support 1 comprend ladite embase 4.

Selon l'invention, comme illustré aux figures et plus particulièrement visible aux figures 3, 5, 15 et 16a, ledit poteau 2 présente, sur au moins une portion substantielle de sa longueur, une section transversale S comportant elle-même au moins une première et une deuxième branche 8, 9 qui sont pleines et forment un premier angle saillant A. Ainsi, de manière avantageuse, lesdites première et deuxième branches 8, 9 s'étendent le long d'une partie importante du poteau 2, par exemple sur au moins un quart, de préférence sur au moins un tiers, plus préférentiellement sur au moins la moitié et encore plus préférentiellement sur sensiblement la totalité de la longueur dudit poteau 2. Lesdites première et deuxième branches 8, 9 s'étendent avantageusement respectivement selon une première et une deuxième direction d'extension D1, D2 qui sont sécantes en un point E, pour former l'angle A du côté du point E où lesdites première et deuxième branches 8, 9 s'étendent. De manière avantageuse, lesdites première et deuxième branches 8, 9 s'étendent le long et de part et d'autre, respectivement, d'un segment respectif desdites première et deuxième directions d'extension D1, D2. Lesdites première et deuxième directions d'extension D1, D2 ne sont préférentiellement ni confondues ni parallèles.

Le premier angle saillant A est ainsi avantageusement obtus, droit ou aigu, et dans le mode de réalisation représenté aux figures, le premier angle saillant A est droit c'est-à-dire sensiblement égal à 90°.

Préférentiellement, ledit poteau 2 comprend au moins un premier et un deuxième panneau 10, 11 sensiblement plans, allongés, et destinés à être positionnés sensiblement à la verticale, les premier et deuxième panneaux 10, 11 présentant respectivement une première et une deuxième section transversales formant respectivement lesdites première et deuxième branches 8, 9. Les premier et deuxième panneaux 10, 11 présentent avantageusement chacun une forme de quadrilatère, préférentiellement une forme de trapèze comme illustré, ainsi qu'une importante résistance mécanique, notamment à la flexion, lesdits premier et deuxième panneaux 10, 11 étant de manière avantageuse destinés à former l'ossature du poteau 2, c'est-à-dire la structure principale de ce dernier garantissant sa résistance mécanique. Selon un premier mode de réalisation de l'invention, comme illustré aux figures, les premier et deuxième panneaux 10, 11 se rejoignent (c'est-à-dire se solidarisent l'un à l'autre) directement au niveau d'une arête ou d'une zone de jonction commune, notamment par soudage ou vissage l'un à l'autre. Selon un autre mode de réalisation (non illustré), les premier et deuxième panneaux 10, 11 se rejoignent (c'est-à-dire se solidarisent l'un à l'autre) via une partie de solidarisation, notamment par soudage ou vissage à cette dernière.

Une telle configuration, comprenant au moins lesdites première et deuxième branches 8, 9, et plus avantageusement encore au moins lesdits premier et deuxième panneaux 10, 11, donne à la structure du poteau 2 une excellente résistance mécanique, en particulier à la flexion c'est-à-dire aux efforts dirigés contre le poteau sensiblement perpendiculairement à la direction d'extension principale P du poteau 2. Une telle configuration procure ainsi au poteau 2 une excellente solidité, permettant à ce dernier d'assurer sa fonction principale de support d'éclairage public, de support de caténaire 3, de support de signalisation urbaine, et/ou de support d'affichage urbain de manière durable, quelles que soient les conditions extérieures et le poids des différents éléments à supporter (lampe de lampadaire d'éclairage public, réseau de caténaires, etc.)

De manière préférentielle, lesdits premier et deuxième panneaux 10, 11 s'étendent respectivement selon un premier et un deuxième plan moyens M1, M2, lesdits premier et deuxième plans moyens M1, M2 étant sécants selon ledit premier angle saillant A. De façon préférentielle, les première et seconde directions d'extension D1, D2 sont respectivement inscrites dans les premier et deuxième plans moyens M1, M2, lesquels sont avantageusement sécants selon une droite C, qui peut optionnellement, comme illustré aux figures, être confondue avec ladite direction d'extension principale P, ou être parallèle à cette dernière. Les premier et deuxième plans moyens M1, M2, ne sont donc préférentiellement ni confondus ni parallèles.

Selon l'invention, le dispositif de support comprend en outre au moins un premier élément intermédiaire 12, qui est distinct dudit poteau 2 et est destiné à être fixé à ce dernier du côté dudit premier angle saillant A. Le premier élément intermédiaire 12 est donc conçu pour être solidarisé audit poteau 2, et plus particulièrement le premier élément intermédiaire 12 est destiné à être rapporté entre lesdites première et deuxième branches 8, 9, du côté du premier angle saillant A, contre l'une et/ou l'autre desdites deux branches 8, 9, ou plus précisément entre lesdits premier et deuxième panneaux 10, 11, contre l'un ou l'autre desdits deux panneaux 10, 11, du côté du premier angle saillant A.

De manière avantageuse, lorsque le premier élément d'habillage 20 (qui sera détaillé plus tard) est fixé audit poteau 2, lesdits premiers élément intermédiaire 12 et élément d'habillage 20 s'étendent le long d'une portion significative de la longueur du poteau 2, par exemple environ au moins le quart, ou le tiers, de cette dernière.

Ainsi, le dispositif de support 1 comprend avantageusement en outre au moins un élément de fixation 13 pour fixer ledit premier élément intermédiaire 12 audit poteau 2, et plus avantageusement encore à au moins l'un desdits premier et deuxième panneaux 10, 11.

De préférence, ledit premier élément intermédiaire 12 est formé par un matériau sensiblement rigide, et comprend par exemple, comme illustré aux figures, au moins une feuille de matériau rigide sensiblement allongée et sensiblement courbée, pliée ou assemblée de manière à venir s'adapter dans le premier angle saillant A et longer lesdites première et deuxième branches 8, 9.

Le premier élément intermédiaire 12 est réalisé par exemple en bois ou en plastique, et plus avantageusement en métal.

Par exemple, comme illustré aux figures 5, 6, 8, 9, et 13 à 16a, le premier élément intermédiaire 12 est sensiblement allongé et présente une section transversale sensiblement en forme de U, le premier élément intermédiaire 12 comprenant une première et une deuxième aile 14, 15 formant chacune un côté respectif de la forme en U. Ladite forme en U présente de préférence des côtés non parallèles, qui divergent. Avantageusement, lesdites première et deuxième ailes 14, 15 sont formées respectivement par un panneau primaire et un panneau secondaire destinés à être plaqués respectivement contre lesdites première et deuxième branches 8, 9. De préférence, lesdites première et deuxième ailes 14, 15, et plus préférentiellement lesdits panneaux primaire et secondaire, sont destiné(e)s à être solidarisés, respectivement, auxdits premier et deuxième panneaux 10, 11, et/ou auxdites première et deuxième branches 8, 9. De façon avantageuse également, le premier élément intermédiaire 12 comprend en outre un panneau central 16 qui forme l'âme de la forme en U et solidarise lesdites première et deuxième ailes 14, 15 entre elles, et plus précisément lesdits panneaux primaire et secondaire entre eux. De préférence, lesdites première et deuxième ailes 14, 15 s'étendent respectivement à partir d'un premier et d'un second bord opposés du panneau central 16, lesdites première et deuxième ailes 14, 15 étant par exemple divergentes l'une par rapport à l'autre. Lesdites première et deuxième ailes 14, 15 sont de façon avantageuse conçues pour s'adapter à la forme générale du poteau 2, plus particulièrement de manière à pouvoir se fixer au poteau 2 du côté dudit premier angle saillant A entre lesdites première et deuxième branches 8, 9 et/ou entre lesdits premier et deuxième panneaux 10,11. Lesdites première et deuxième ailes 14, 15 forment de préférence entre elles un angle, et plus particulièrement un angle égal au premier angle saillant A, par exemple un angle droit. Selon un exemple particulier, comme illustré, lesdites première et deuxième ailes 14, 15, et plus précisément lesdits panneaux primaire et secondaire, forme chacun(e) un angle obtus avec le panneau central 16.

Préférentiellement, le premier élément intermédiaire 12 est destiné à être au moins en partie plaqué contre au moins l'un desdits premier et deuxième panneaux 10, 11, et notamment contre une face d'au moins un d'entre eux, particulier par vissage. Plus précisément, lesdites première et deuxième ailes 14, 15 sont destinées à être plaquées contre respectivement lesdits premier et deuxième panneaux 10, 11, et solidarisées, respectivement, à ces derniers, notamment par vissage, par exemple à l'aide d'un ensemble de boulons de liaison 19.

Ainsi, l'élément de fixation 13 est par exemple formé par :
- d'une part un premier et un deuxième ensemble de trous débouchant 17, 18 prévus respectivement dans ledit premier élément intermédiaire 12 et ledit poteau 2 (et plus précisément dans lesdites première et deuxième ailes 14, 15), lesdits premier et deuxième ensembles de trous débouchant 17, 18 étant destinés à être mis en correspondance l'un avec l'autre,
- d'autre part un ensemble de boulons de liaison 19 du premier élément intermédiaire 12 au poteau 2, et plus précisément de liaison desdites première et deuxième ailes 14, 15 auxdits premier et deuxième panneaux 10, 11, les vis de liaison 19 étant destinées à passer par lesdits premier et deuxième ensembles de trous débouchant 17, 18.

Avantageusement, l'ensemble de boulons de liaison 19 comprend une pluralité de vis et d'écrous correspondants à ces dernières.

De préférence, ledit premier élément intermédiaire 12 est fixé audit poteau 2 de manière réversible, comme c'est notamment le cas lorsque l'élément de fixation 13 comprend l'ensemble de boulons de liaison 19 tel que décrit ci-avant. En d'autres termes, ledit élément de fixation 13 est avantageusement prévu pour être facilement démonté de façon à désolidariser le premier élément intermédiaire 12 dudit poteau 2 (et plus précisément dudit premier élément intermédiaire 12). Alternativement, ledit premier élément intermédiaire 12 est fixé audit poteau 2 de manière sensiblement irréversible, par exemple par soudage.

Toujours selon l'invention, le dispositif de support 1 comprend en outre au moins un premier élément d'habillage 20 dudit poteau 2, destiné à être rapporté entre lesdites première et deuxième branches 8, 9, du côté du premier angle saillant A. Plus précisément, ledit premier élément d'habillage 20 est avantageusement destiné à être rapporté, c'est-à-dire positionné et fixé, entre lesdits premier et deuxième panneaux 10, 11, du côté dudit premier angle saillant A. Comme illustré aux figures, et plus particulièrement visible aux figures 12 à 14, ledit premier élément d'habillage 20 comprend de préférence au moins une feuille ou plaque d'habillage sensiblement allongée d'un matériau sensiblement rigide, ladite feuille ou plaque d'habillage étant légèrement pliée ou courbée dans sa longueur (c'est-à-dire parallèlement à la longueur de la feuille ou plaque d'habillage), par exemple à la manière d'une portion longitudinale de cylindre ou d'une portion d'un cylindre découpée dans le sens de la hauteur de ce dernier, et/ou par exemple de façon à former un angle et notamment un angle droit (mode de réalisation non représenté). De manière préférentielle, ladite feuille ou plaque d'habillage présente une section transversale sensiblement courbée, et qui est notamment en forme d'arc de cercle, comme on le voit particulièrement bien aux figures 10 à 12. Néanmoins, ladite feuille ou plaque d'habillage, et plus généralement le premier élément d'habillage 20, peut présenter une grande variété de formes selon l'habillage choisi, c'est-à-dire l'apparence extérieure ou la décoration qu'on veut donner au poteau 2, ou plutôt avec laquelle on recouvre le poteau 2. Par exemple, ladite feuille ou plaque d'habillage peut être en forme de pièce longitudinale formant une surface courbe allongée un peu à la manière d'une portion longitudinale d'un tuyau à section ronde ou elliptique (comme illustré à la figure 1 notamment), ou bien un coin (notamment à angle droit) un peu à la manière d'une marche d'escalier ou d'une portion longitudinale d'un tuyau à section carrée ou rectangulaire, dont l'angle droit serait en particulier positionné en regard du premier angle saillant A. Ledit premier élément d'habillage 20 est de préférence distinct dudit poteau 2 et dudit premier élément intermédiaire 12. Ledit premier élément intermédiaire 12 est préférentiellement situé entre ledit poteau 2 et ledit premier élément d'habillage 20, occupant ainsi avantageusement une position « *intermédiaire* » entre ledit poteau 2 et ledit premier élément d'habillage 20.

Préférentiellement, ledit premier élément intermédiaire 12 et/ou ledit premier élément d'habillage 20 se trouve(nt) sensiblement dans sa/leur totalité dans un volume angulaire délimité par lesdits premier et deuxième plans moyens M1, M2 du côté dudit premier angle saillant A.

Selon l'invention, lesdits premiers élément intermédiaire 12 et élément d'habillage 20 sont respectivement pourvus d'un premier et d'un deuxième élément d'attache 22, 23 complémentaires l'un de l'autre pour fixer ledit premier élément d'habillage 20 audit poteau 2. En d'autres termes, de façon avantageuse, ledit premier élément intermédiaire 12 comprend ou est équipé du premier élément d'attache 22, ledit premier élément d'habillage 20 comprend ou est équipé du deuxième élément d'attache 23, les premier et deuxième éléments d'attache 22, 23 étant conçus pour pouvoir être appariés ensemble de manière à attacher ledit premier élément d'habillage 20 audit poteau 2, et plus avantageusement audit élément intermédiaire 12. En effet, ledit premier élément d'habillage 20 est préférentiellement solidarisé audit poteau 2 au moins en partie via ledit premier élément intermédiaire 12.

Comme illustré aux figures, et plus particulièrement les figures 1, 2 et 7, les premier et deuxième éléments d'attache 22, 23 sont agencés pour que ledit premier élément d'habillage 20, lorsqu'il est fixé audit poteau 2, masque sensiblement totalement ledit premier élément intermédiaire 12.

Cette configuration est particulièrement avantageuse concernant le caractère esthétique du dispositif de support 1, dans le sens où elle permet de cacher le premier élément intermédiaire 12 au regard extérieur, ledit premier élément intermédiaire 12 constituant de préférence le moyen principal de fixation du premier élément d'habillage 20 au poteau 2. Ainsi, le premier élément d'habillage 20, lorsqu'il est fixé au poteau 2, vient avantageusement recouvrir le premier élément intermédiaire 12 de façon à camoufler sensiblement complètement ce dernier, en particulier vis-à-vis d'un regard extérieur humain, par exemple celui d'un passant, d'un piéton, d'un cycliste, d'un voyageur sur un quai de station de tramway, etc. qui se trouverait à proximité du dispositif de support 1.

De manière avantageuse, le premier élément d'habillage 20 (et plus précisément sa feuille ou plaque d'habillage) présente une face extérieure 21a, destinée à être visible lorsque le premier élément d'habillage 20 est fixé au poteau 2, et une face intérieure 21b, qui n'est pas visible lorsque le premier élément d'habillage 20 est fixé au poteau 2. Ainsi, le premier élément d'habillage 20, et plus précisément sa face extérieure 21a, peut présenter un aspect extérieur personnalisable, autorisant aux utilisateurs de décorer, individualiser et modifier le caractère esthétique du dispositif de support 1 sur au moins une portion de la longueur de ce dernier, c'est-à-dire avantageusement du poteau 2.

Avantageusement, lesdits premier et deuxième éléments d'attache 22, 23 sont conçus pour s'attacher l'un à l'autre de façon réversible. De cette façon, il est avantageusement possible de détacher, c'est-à-dire désolidariser facilement, sans effort important, le premier élément d'habillage 20 dudit poteau 2, et plus avantageusement encore dudit premier élément intermédiaire 12. Ceci permet au dispositif de support 1 de présenter une conception modulaire particulièrement facile à adapter à l'environnement et/ou selon les choix des utilisateurs, qui peuvent par exemple décider de remplacer régulièrement un premier élément d'habillage 20 d'un premier type présentant un premier motif sur sa face extérieure 21a, par un premier élément d'habillage 20 d'un second type présentant un second motif sur sa face extérieure 21a, et ce en particulier sans avoir à démonter le premier élément intermédiaire 12, qui de préférence s'adapte à plusieurs types d'éléments d'habillage 20, pour les fixer successivement audit poteau 2. L'autre avantage de cette conception modulaire est qu'elle permet de modifier à loisir et facilement la physionomie, l'allure générale de la partie du poteau 2 à laquelle est fixée le premier élément d'habillage 20, et ce sans avoir à changer la partie structurelle du dispositif de support 1, et notamment sans avoir à retirer le poteau 2 du sol, ce qui demanderait des efforts considérables en raison de sa masse qui, même si elle est limitée grâce à l'invention, reste en principe relativement conséquente, et en tous cas bien plus important en général que celle du premier élément d'habillage 20.

Le dispositif de support 1 de l'invention permet donc, de façon avantageuse, d'habiller, notamment successivement, le poteau 2 avec des éléments d'habillage 20 de différentes configurations. De plus, avantageusement, le dispositif de support 1 permet d'adapter une très large variété d'éléments d'habillage 20 au poteau 2 grâce à l'élément intermédiaire 12 qui est lui-même destiné à être fixé au poteau 2 de manière réversible, et donc qui peut être lui aussi changé à loisir par un utilisateur, ledit élément intermédiaire présentant ainsi idéalement une large variété de configurations différentes parfaitement adaptées pour solidariser des éléments d'habillage 20 eux-mêmes de différentes configurations audit poteau 2. De préférence, ledit premier élément d'habillage 20 est fixé audit poteau 2, via ledit premier élément intermédiaire 12, de manière réversible, ledit premier élément d'habillage 20 étant préférentiellement fixé audit premier élément intermédiaire 12 lui-même de façon réversible. En d'autres termes, ledit premier élément d'habillage 20 est avantageusement prévu pour être facilement démonté de façon à le désolidariser dudit poteau 2, ou plus précisément dudit premier élément intermédiaire 12 (lorsque ce dernier est fixé audit poteau 2).

De façon avantageuse, ledit premier élément d'habillage 20, lorsqu'il est fixé au poteau 2, masque sensiblement totalement ledit élément de fixation 13, lequel est par exemple formé par ledit ensemble de boulons de liaison 19 et lesdits premier et deuxième ensembles de trous débouchant 17, 18.

De préférence, lesdits premier et deuxième éléments d'attache 22, 23 sont conçus pour s'attacher l'un avec l'autre par emboîtement. Ainsi, avantageusement, lesdits premier et deuxième éléments d'attache 22, 23 sont conçus pour s'adapter, s'ajuster mécaniquement l'un à l'autre de manière à réaliser une liaison solidarisant le premier élément d'habillage 20 au poteau 2, et plus avantageusement à l'élément intermédiaire 12.

Selon un mode de réalisation particulier notamment illustré aux figures 9, 13 et 14, ledit premier élément d'attache 22 forme une partie intégrante dudit premier élément intermédiaire 12. Par exemple, ledit premier élément d'attache 22 est formé d'une seule pièce avec l'élément intermédiaire 12 (ou plus exactement avec le reste dudit premier élément intermédiaire 12), et notamment avec lesdites première et deuxième ailes 14, 15. En d'autres termes, selon ce dernier exemple, ledit premier élément d'attache 22 est d'un seul tenant avec l'élément intermédiaire 12 (ou plus exactement avec le reste du premier élément intermédiaire 12).

De façon préférentielle, ledit premier élément d'habillage 20 comprend un corps central auquel est rattaché, de part et d'autre de ce dernier, le deuxième ensemble de dents 25 (qui sera décrit plus en détail ci-après), comme illustré notamment à la figure 12. Selon un mode de réalisation particulier notamment illustré aux figures 12, 13 et 14, ledit deuxième élément d'attache 23 forme une partie intégrante dudit premier élément d'habillage 20. Par exemple, ledit deuxième élément d'attache 23 est formé d'une seule pièce avec ledit premier élément d'habillage 20 (ou plus exactement avec le reste dudit premier élément d'habillage 20), et notamment avec ledit corps central. En d'autres termes, selon ce dernier exemple, ledit deuxième élément d'attache 23 est d'un seul tenant avec le premier élément d'habillage 20 (ou plus exactement le reste du premier élément d'habillage 20).

Une telle configuration, où lesdits premier et deuxième éléments d'attache 22, 23 font d'une seule pièce avec, respectivement, ledit premier élément intermédiaire 12 et ledit premier élément d'habillage 20, est particulièrement avantageuse car elle permet de renforcer la résistance générale dudit dispositif de support 1, tout en simplifiant sa réalisation et notamment le procédé de fabrication (décrit plus en détail ci-après).

Selon l'invention, lesdits premier et deuxième éléments d'attache 22, 23 présentent respectivement un premier ensemble de dents 24 et un deuxième ensemble de dents 25, lesdits premier et deuxième ensembles de dents 24, 25 étant agencés pour que lesdits premiers élément intermédiaire 12 et élément d'habillage 20 puissent évoluer entre :
- une position d'interpénétration (non illustrée), où les dents respectives de chacun des deux ensembles de dents 24, 25 sont mises en correspondance avec des espaces respectifs séparant les dents respectives de l'autre des deux ensembles de dents 24, 25, et
- une position d'interverrouillage mécanique, comme illustré aux figures 6, et 13 à 16b, où les dents respectives de chacun des deux ensembles de dents 24, 25 sont mises en correspondance avec les dents respectives de l'autre des deux ensembles de dents 24, 25 pour fixer ledit premier élément d'habillage 20 audit poteau 2. La position d'interverrouillage mécanique correspond en fait avantageusement à une position de fixation du premier élément d'habillage 20 au poteau 2.

La position d'interpénétration peut par exemple correspondre à une position de mise en correspondance du premier élément intermédiaire 12 de la figure 9 avec le premier élément d'habillage 20 de la figure 12, les dents respectives des premier et deuxième ensembles de dents 24, 25 étant en regard ou en entrecroisement des espaces respectifs séparant les dents respectives de l'autre desdits deux ensembles de dents 24, 25.

Ainsi, la position d'interpénétration correspond à un positionnement des premiers élément intermédiaire 12 et élément d'habillage 20, qui étaient précédemment à distance l'un de l'autre, où les dents du premier ensemble de dents 24 sont passées au travers des espaces situés entre les dents du deuxième ensemble de dents 25, tandis que les dents du deuxième ensemble de dents 25 sont passées au travers des espaces situés entre les dents du premier ensemble de dents 24.

Préférentiellement, dans la position d'interpénétration et/ou la position d'interverrouillage mécanique, les dents du premier ensemble de dents 24 sont alignées les unes par rapport aux autres, et sont parallèles aux dents du deuxième ensemble de dents 25, qui sont également alignées les unes par rapport aux autres.

Avantageusement, lorsque les élément intermédiaire 12 et élément d'habillage sont fixés au poteau 2, les dents respectives des premier et deuxième ensembles de dents 24, 25 sont des projections vers l'extérieur du poteau 2 respectivement du premier élément intermédiaire 12 et du premier élément d'habillage 20.

Le premier ensemble de dents 24 peut être une partie intégrante ou rapportée du premier élément intermédiaire 12, tandis que le deuxième ensemble de dents 25 peut être une partie intégrante ou rapportée du premier élément d'habillage 20.

De façon purement illustrative, on peut dire qu'en pratique, pour fixer le premier élément d'habillage 20 audit poteau 2, on rapporte le premier élément d'habillage 20 en direction dudit premier élément intermédiaire 12 lui-même déjà fixé au poteau 2, de façon que les dents des premier et deuxième ensembles de dents 24, 25 s'interpénètrent, c'est-à-dire se croisent, les unes avec les autres selon ladite position d'interpénétration, puis de manière à ce qu'elles se dépassent, c'est-à-dire pénètrent plus avant encore dans les espaces situés entre les dents, les premier et second éléments d'attache 22, 23 étant alors totalement imbriqués l'un dans l'autre. Le premier élément d'habillage 20 est ensuite par exemple légèrement déplacé vers le bas de façon à remettre les dents respectives des premier et deuxième ensembles de dents 24, 25 en correspondance spatiale les unes avec les autres, fixant ainsi le premier élément d'habillage 20 audit poteau 2 puisque les dents de chaque ensemble de dents 24, 25 sont retenues par celles de l'autre ensemble de dents 24, 25. Il est ensuite avantageusement possible de désolidariser le premier élément d'habillage 20 du poteau 2, ou plus précisément du premier élément intermédiaire 12, en soulevant l'élément d'habillage 20 (et donc les dents du deuxième ensemble de dents 25) vers le haut pour que les dents respectives des deux ensembles de dents 24, 25 ne soient plus en correspondance spatiales, puis en tirant le premier élément d'habillage 20 à l'écart du poteau 2 pour que les dents respectives des deux ensembles de dents 24, 25 ne soient plus en interpénétration.

De façon avantageuse, en position d'interverrouillage mécanique, les dents du premier ensemble de dents 24 (et donc en l'occurrence du premier élément intermédiaire 12) s'étendent vers l'extérieur du poteau 2, tandis que les dents du deuxième ensemble de dents 24 (et donc en l'occurrence du premier élément d'habillage 20) s'étendent vers l'intérieur du poteau 2. Par exemple, comme illustré aux figures 8 et 9, lorsque l'élément intermédiaire 12 est fixé au poteau 2, les dents du premier ensemble de dents 24 forment des projections à partir de bords respectifs desdites première et deuxième ailes 14, 15 dans le prolongement de ces dernière, vers l'extérieur du poteau 2, tandis que lorsque l'élément d'habillage 20 est fixé au poteau 2, les dents du deuxième ensemble de dents 25 forment des projections à partir de bords de ladite feuille ou plaque d'habillage, vers l'intérieur du poteau 2, en formant par exemple un angle droit ou aigu avec le bord immédiat de ladite feuille ou plaque d'habillage.

De préférence, ledit premier élément d'habillage 20, lorsqu'il est fixé au poteau 2, masque sensiblement totalement ledit premier élément d'attache 22. Préférentiellement, ledit premier élément d'habillage 20, lorsqu'il est fixé au poteau 2, masque sensiblement totalement ledit deuxième élément d'attache 23.

Une telle configuration permet avantageusement au dispositif de support 1 de présenter un caractère esthétique congruent, maîtrisé et quasiment entièrement personnalisable, non tributaire de l'apparence des différents éléments fonctionnels de fixation (éléments d'attache 22, 23, élément intermédiaire 12, etc.). Par ailleurs, une telle configuration permet en outre de masquer, sur au moins une portion significative de la longueur du poteau 2, l'arrête ou la zone de jonction des premier et deuxième panneaux 10, 11, ou encore l'éventuelle partie de solidarisation de ces deux panneaux 10, 11, et en particulier des éventuelles soudures pratiquées pour solidariser lesdits premier et deuxième panneaux 10, 11. En d'autres termes, lesdits premier et deuxième panneaux 10, 11 présente avantageusement une zone ou partie de solidarisation, qui comprend par exemple des soudures, et qui est masquée sur au moins une portion significative de la longueur du poteau 2 par ledit premier élément d'habillage 20. Une telle conformation permet en somme de masquer de manière avantageuse les aspects purement structurels ou de construction du poteau 2 ou plus généralement du dispositif de support 1, pour ne laisser pratiquement que l'aspect esthétique de la face extérieure 21a visible (à l'exception des première et seconde extrémités de dépassement 8', 9' décrites ci-après).

Avantageusement, la section transversale S dudit poteau 2 varie selon la hauteur de ce dernier. En d'autres termes, la section transversale dudit poteau 2 présente préférentiellement une surface qui varie selon l'altitude (ou hauteur) considérée du poteau 2. De façon préférentielle, la variation de la section transversale S dudit poteau 2 est progressive. Ainsi, la section transversale dudit poteau 2 présente en particulier une surface qui varie de manière progressive selon l'altitude ou hauteur du poteau 2.

De préférence, la section transversale dudit poteau 2 augmente de haut en bas du poteau 2. En d'autres termes, la section transversale S dudit poteau 2 présente préférentiellement une surface qui augmente lorsque l'altitude du poteau 2 diminue. De manière avantageuse, les longueurs respectives desdites première et deuxième branches 8, 9 augmentent de haut en bas du poteau 2. Autrement dit, avantageusement, la première branche 8 présente, à une première hauteur du poteau 2, une première longueur, et à une seconde hauteur du poteau 2, une seconde longueur, ladite première longueur étant supérieure à ladite seconde longueur lorsque ladite première hauteur est inférieure à ladite seconde hauteur, les mêmes remarques s'appliquant, *mutatis mutandis,* à la deuxième branche 9.

Une telle configuration permet d'assurer une tenue mécanique optimale au poteau 2 et donc au dispositif de support 2, tout en garantissant une masse limitée du fait du caractère effilé vers le haut du poteau 2. De plus, cette conformation permet avantageusement de mettre en place de façon plus visible les premiers élément intermédiaire 12 et élément d'habillage 20 au niveau d'une partie inférieure du poteau 2, puisque cette partie inférieure est en pratique la plus large. Ainsi, cette diminution de la section transversale lorsque la hauteur du poteau 2 s'élève permet non seulement audit poteau 2 de présenter une masse limitée, mais également d'afficher un caractère esthétique dont l'accent est mis sur la partie la plus basse du poteau qui est plus épaisse, accessible, visible (pour les piétons, passants, voyageurs, etc.), et surtout pourvue des premiers élément intermédiaire 12 et élément d'habillage 20.

De manière préférentielle, les premier et deuxième éléments d'attache 22, 23 sont agencés de telle sorte que, lorsque le premier élément d'habillage 20 est fixé audit poteau 2, les première et deuxième branches 8, 9 présentent respectivement une première et une seconde extrémité de dépassement 8', 9', lesdites première et seconde extrémités de dépassement 8', 9' se projetant chacune vers l'extérieur du poteau 2 au-delà du premier élément d'habillage 20, de préférence de manière à rester visible, apportant ainsi au dispositif de support 1 un élément à la fois esthétique, ici le côté distinctif de ces extrémités de dépassement 8', 9', et fonctionnel, l'allongement de chaque branche 8, 9 signifiant un renforcement mécanique du poteau 2.

Avantageusement, et comme illustré aux figures, ledit premier élément intermédiaire 12 et/ou ledit premier élément d'attache 20 présente(nt) chacun une section transversale respective qui varie de la même façon que la section transversale S du poteau 2, et notamment qui augmente de haut en bas vis-à-vis du poteau 2, lorsque ledit premier élément d'attache 20 est fixé au poteau 2.

De préférence, lorsque le premier élément d'habillage 20 est fixé audit poteau 2, c'est-à-dire en particulier en position d'interverrouillage mécanique, une partie au moins de l'élément d'habillage 20 et/ou du deuxième élément d'attache 23 est plaquée contre le poteau 2 par l'élément intermédiaire 12 et/ou ledit premier élément d'attache 22, une partie au moins de l'élément d'habillage 20 et/ou du deuxième élément d'attache 23 étant donc avantageusement coincée entre le poteau 2 d'une part et l'élément intermédiaire 12 et/ou ledit premier élément d'attache 22 d'autre part. Plus préférentiellement, en position d'interverrouillage mécanique, les dents du deuxième ensemble de dents 25 sont plaquées contre le poteau 2, et plus précisément contre les premier et deuxième panneaux 10, 11, par les dents du premier ensemble de dents 24, lesdites dents du deuxième ensemble de dents 25 étant donc avantageusement coincées entre le poteau 2 (et plus précisément ledit premier panneau 10 et/ou ledit deuxième panneau 11) et les dents du premier ensemble de dents 24 avec lesquelles elles sont respectivement en correspondance spatiale. De manière préférentielle, l'élément de fixation 13, et plus particulièrement l'ensemble de boulons de liaison 19, permettent de serrer le premier élément intermédiaire 12 contre le poteau 2, et donc participent au coincement ou serrage des dents du deuxième ensemble de dents 25 entre le poteau 2 et les dents du premier ensemble de dents 24.

Comme particulièrement bien illustré à la figure 16b, une telle configuration est avantageuse puisqu'elle permet de maintenir fermement le deuxième élément d'attache 22, et plus précisément les dents du deuxième ensemble de dents 25, en interverrouillage mécanique avec le premier élément d'attache 23 et plus précisément avec les dents du deuxième ensemble de dents 25. En effet, les dents du deuxième ensemble de dents 25 sont coincées en position contre le poteau 2, et plus précisément contre les panneaux 10, 11, par les dents du premier ensemble de dents 24. En d'autres termes, l'interverrouillage mécanique mentionné ci-avant est de préférence difficile sinon impossible à défaire sans au préalable défaire le serrage ou coinçage mentionné ci-avant des dents du deuxième ensemble de dents 25, par exemple en dévissant l'ensemble de boulons de liaison 19. Ceci constitue une sécurité supplémentaire pour éviter que des actes de vandalisme viennent modifier l'agencement du dispositif de support 1, par exemple en arrachant le premier élément d'habillage 20, ce qui est rendu extrêmement difficile grâce en premier lieu à l'interverrouillage mécanique mentionné ci-avant, et en second lieu au serrage ou coinçage des dents du deuxième ensemble de dents 25 tel que décrit ci-avant.

De préférence, lesdits premiers élément intermédiaire 12 et élément d'habillage 20 définissent, lorsque le premier élément d'habillage 20 est fixé audit poteau 2, un espace interne 30 où peuvent par exemple passer des gaines, des fils électriques, et notamment des fils électriques d'alimentation d'éclairage public. L'espace interne 30 présente préférentiellement une forme allongée, continue, le long du poteau 2, avec une extrémité inférieure près du sol et fermée par l'embase 4 et/ou le sol, et une extrémité supérieure opposée, qui est de façon avantageuse fermée, au moins en partie voire en totalité, par au moins un élément de fermeture 31. Ce dernier permet en particulier d'empêcher un accès trop facile et/ou évident à l'espace interne 30, diminuant ainsi le risque de vandalisme, c'est-à-dire de dégradation volontaire du dispositif de support 1.

Par exemple, le dispositif de support 1 comprend un élément fonctionnel supplémentaire 32 qui est destiné à équiper ledit poteau 2, plus particulièrement au niveau de l'extrémité supérieure. Ledit élément fonctionnel supplémentaire 32 comprend par exemple un élément d'éclairage public, comme un élément de lampadaire (non illustré), ou un élément de signalisation urbaine, comme une balise lumineuse 33, telle qu'illustrée à la figure 17. Avantageusement, l'élément fonctionnel supplémentaire 32 forme une partie de l'élément de fermeture 31, ou inversement, et vient en particulier « *coiffer»* les premiers élément intermédiaire 12 et élément d'habillage 20 lorsque ce dernier est fixé au poteau 2, comme illustré aux figures 1 à 3 et 7. En particulier, ledit élément fonctionnel supplémentaire 32 peut présenter une fonction complètement différente de la fonction principale pour laquelle est prévu le dispositif de support 1, qui est par exemple un dispositif de support 1 de caténaire 3, alors que l'élément fonctionnel supplémentaire 32 est un élément de signalisation urbaine de type balise lumineuse 33 ou un élément d'éclairage urbain de type lampadaire.

De manière avantageuse, le dispositif de support 1 comprend des éléments d'alimentation positionnés au sein de l'espace interne 30 pour alimenter en énergie, et notamment en électricité, un élément fonctionnel comme l'élément fonctionnel supplémentaire 32, un élément d'éclairage public, un élément de signalisation urbaine, voire une caténaire, etc.

Selon un autre exemple, l'élément fonctionnel supplémentaire 32 comprend au moins un moyen lumineux positionné à l'intérieur de l'espace interne 30, tandis que le premier élément d'habillage 20 comprend une ou plusieurs fentes ou perçages laissant passer une partie de la lumière produite par le moyen lumineux, afin que le dispositif de support 1 présente un caractère esthétique remarquable du fait l'effet produit par la combinaison de la luminescence du moyen lumineux avec l'une ou plusieurs fentes ou perçages, lesquelles traversent avantageusement le premier élément d'habillage 20 entre sa face extérieure 21a et sa face intérieure 21b.

Ainsi, le premier élément d'habillage 20 peut avoir une fonction de parement du poteau 2, c'est-à-dire une fonction décorative, mais également une fonction de protection du poteau 2, et notamment d'éléments fonctionnels ou décoratifs du dispositif de support 1 éventuellement disposés dans l'espace interne 30, comme par exemple le moyen lumineux, de gaines, de fils électriques, et notamment des fils électriques d'alimentation de caténaire, d'éclairage public (par exemple dans le cas d'un élément fonctionnel supplémentaire 32 de type lampadaire) ou d'affichage urbain (par exemple dans le cas d'un élément fonctionnel supplémentaire 32 de type panneau d'affichage), ou de signalisation urbaine (par exemple dans le cas d'un élément fonctionnel supplémentaire 32 de type balise 33). Le premier élément d'habillage 20 constitue donc avantageusement une coque ou partie de coque protégeant au moins une partie du poteau 2 ou d'éléments fonctionnels longeant ce dernier, la coque ou partie de coque étant située en particulier entre les première et deuxième branches 8, 9, c'est-à-dire entre lesdits premier et deuxième panneaux 10, 11, ou encore dans le volume angulaire. Préférentiellement, le dispositif de support 1 prévoit plusieurs types de premiers éléments d'habillage 20 présentant chacun une apparence extérieure et/ou une fonction de protection différente.

Optionnellement, l'élément de fermeture 31 forme également un élément de blocage en position du premier élément d'habillage 20 lorsque ce dernier est fixé audit poteau 2. De préférence, il est en effet nécessaire de démonter au moins partiellement l'élément de fermeture 31 pour détacher le premier élément d'habillage 20 du poteau 2. En particulier, pour défaire le verrouillage mécanique des deux ensembles de dents 24, 25, il faut notamment soulever le premier élément d'habillage vers le haut pour que les dents respectives des deux ensembles de dents 24, 25 ne soient plus en correspondance spatiale, ce qui est impossible si l'élément de fermeture 31 est toujours en place.

De façon avantageuse, ladite section transversale S du poteau 2 est en forme d'étoile à quatre branches ou de croix (de préférence à quatre branches aussi), lesdites première et deuxième branches 8, 9 formant deux branches adjacentes de ladite forme d'étoile à quatre branches ou de croix. De préférence, ladite forme d'étoile à quatre branches ou de croix (de préférence à quatre branches aussi) est droite, c'est-à-dire que toutes ses branches forment avec les branches adjacentes des angles droits, chacun sensiblement égaux à 90°.

De préférence, ladite section transversale S dudit poteau 2 présente au moins une troisième branche 26 qui est pleine et forme un deuxième angle saillant B avec ladite deuxième branche 9, ledit dispositif de support 1 comprenant en outre :
- un deuxième élément intermédiaire, qui est distinct dudit poteau 2 et est destiné à être fixé à ce dernier du côté dudit deuxième angle saillant B, et
- un deuxième élément d'habillage dudit poteau 2, destiné à être rapporté entre ladite troisième branche 26 et ladite deuxième branche 9, du côté du deuxième angle saillant B,
lesdits deuxième élément intermédiaire et deuxième élément d'habillage tant respectivement pourvus d'un troisième et d'un quatrième élément d'attache complémentaires l'un de l'autre pour fixer ledit deuxième élément d'habillage audit poteau 2, les deuxième et troisième éléments d'attache étant agencés pour que ledit deuxième élément d'habillage, lorsqu'il est fixé audit poteau 2, masque sensiblement totalement ledit deuxième élément intermédiaire.

De préférence, ladite section transversale S dudit poteau 2 présente au moins une quatrième branche 27 qui est pleine et forme un troisième angle saillant C avec la troisième branche 26, ledit dispositif de support 1 comprenant en outre :
- un troisième élément intermédiaire, qui est distinct dudit poteau 2 et est destiné à être fixé à ce dernier du côté dudit troisième angle saillant C, et
- un troisième élément d'habillage dudit poteau 2, destiné à être rapporté entre ladite quatrième branche 27 et ladite troisième branche 26, du côté du troisième angle saillant C,
lesdits troisième élément intermédiaire et troisième élément d'habillage étant respectivement pourvus d'un cinquième et d'un sixième élément d'attache complémentaires l'un de l'autre pour fixer ledit troisième élément d'habillage audit poteau 2, les cinquième et d'un sixième éléments d'attache étant agencés pour que ledit troisième élément d'habillage, lorsqu'il est fixé audit poteau 2, masque sensiblement totalement ledit troisième élément intermédiaire.

De préférence, ladite quatrième branche 27 forme un quatrième angle saillant D avec ladite première branche 8, ledit dispositif de support 1 comprenant en outre :
- un quatrième élément intermédiaire, qui est distinct dudit poteau 2 et est destiné à être fixé à ce dernier du côté dudit quatrième angle saillant D, et
- un quatrième élément d'habillage dudit poteau 2, destiné à être rapporté entre ladite quatrième branche 27 et ladite première branche 8, du côté du quatrième angle saillant D,
lesdits quatrième élément intermédiaire et quatrième élément d'habillage étant respectivement pourvus d'un septième et d'un huitième élément d'attache complémentaires l'un de l'autre pour fixer ledit quatrième élément d'habillage audit poteau 2, les septième et d'un huitième éléments d'attache étant agencés pour que ledit quatrième élément d'habillage, lorsqu'il est fixé audit poteau 2, masque sensiblement totalement ledit quatrième élément intermédiaire.

Ainsi, avantageusement, lesdites troisième et quatrième branches 26, 27, forment deux branches adjacentes de ladite forme d'étoile à quatre branches ou de croix (de préférence à quatre branches aussi), et sont symétriques respectivement auxdites première et deuxième branches 8, 9.

De manière avantageuse, les premier, deuxième, troisième et quatrième angles saillants A, B, Ç, D sont droits, c'est-à-dire sensiblement égaux chacun à 90°.

Préférentiellement, les différents éléments intermédiaires et éléments d'habillage sont sensiblement similaires et remplissent les mêmes fonctions. Il en est de préférence de même pour les premier et deuxième, troisième et quatrième, cinquième et sixième, septième et huitième éléments d'attache, pris deux à deux.

L'invention concerne également en tant que tel un ensemble de mobilier urbain 28 comprenant un dispositif de support 1, préférentiellement tel que précédemment décrit, et un élément d'éclairage public, et/ou un élément de caténaire 3, et/ou un élément de signalisation urbaine, et/ou un élément d'affichage urbain supporté par ledit dispositif de support 1, avantageusement tels que précédemment décrit également. La description qui précède concernant le dispositif de support 1, l'élément d'éclairage public, l'élément de caténaire 3, l'élément de signalisation urbaine, et l'élément d'affichage urbain s'applique donc également à l'ensemble de mobilier urbain 28.

L'invention concerne également en tant que tel, un procédé de fabrication d'un dispositif de support 1, lequel est de préférence tel que précédemment décrit, et selon l'invention est destiné à être installé sur la voie publique, ledit procédé comprenant au moins une étape de réalisation ou de fourniture d'un poteau 2 de support d'éclairage public, et/ou de support de caténaire 3, et/ou de support de signalisation urbaine, et/ou de support d'affichage urbain, ledit poteau 2 étant conçu pour être relié au sol via une embase de manière à ce qu'il s'étende sensiblement verticalement. La description qui précède concernant le dispositif de support 1 s'applique donc également au procédé de fabrication.

Selon l'invention, ledit poteau 2 présente, sur au moins une portion substantielle de sa longueur, une section transversale S comportant elle-même au moins une première et une deuxième branche 8, 9 qui sont pleines et forment un premier angle saillant A. Ledit poteau 2 est, de préférence, tel que décrit précédemment, et réalisé en un matériau présentant une résistance mécanique importante, par exemple en bois, en béton, et de préférence en métal.

Préférentiellement, lors de ladite étape de réalisation ou de fourniture du poteau 2, on réalise ou fournit au moins un premier et un deuxième panneau 10, 11 sensiblement plans, allongés, et destinés à être positionnés sensiblement à la verticale, les premier et deuxième panneaux 10, 11 présentant respectivement une première et une deuxième section transversale formant respectivement lesdites première et deuxième branches 8, 9.

Avantageusement, lors de ladite étape de réalisation ou de fourniture du poteau 2, lesdits premier et deuxième panneaux 11, 12 sont solidarisés l'un à l'autre par soudage et/ou vissage, c'est-à-dire à l'aide de soudures et/ou de vis.

Toujours selon l'invention, ledit procédé comprend en outre une étape de fixation audit poteau 2, du côté dudit premier angle saillant A, d'un premier élément intermédiaire 12 qui est distinct dudit poteau 2 et est pourvu d'un premier élément d'attache 22. Ledit premier élément intermédiaire 12 est, de préférence, tel que décrit précédemment, et réalisé en un matériau présentant une résistance mécanique importante, par exemple en bois, en plastique, et de préférence en métal.

Préférentiellement, lors de ladite étape de fixation, ledit premier élément intermédiaire est fixé audit poteau 2 par un élément de fixation 13.

De préférence, lors de ladite étape de fixation, ledit premier élément intermédiaire 12 est fixé audit poteau 2 de manière réversible.

De façon avantageuse, lors de ladite étape de fixation, ledit premier élément intermédiaire 12 est fixé audit poteau 2 par vissage, et notamment à l'aide d'un ensemble de boulons de liaison 19 tel que défini précédemment, celui-ci-ci formant alors au moins en partie l'élément de fixation 13.

Selon l'invention, ledit procédé comprend également une étape d'habillage dudit poteau 2 lors de laquelle :
(i) un premier élément d'habillage 20 est rapporté entre lesdites première et deuxième branches 8, 9 du côté du premier angle saillant A, ledit premier élément d'habillage 20 étant distinct dudit premier élément intermédiaire 12 et dudit poteau 2, et pourvu d'un deuxième élément d'attache 23, et
(ii) lesdits premier et deuxième éléments d'attache 22, 23 sont attachés l'un à l'autre de manière complémentaire pour fixer ledit premier élément d'habillage 20 audit poteau 2, les premier et deuxième éléments d'attache 22, 23 étant agencés pour que ledit premier élément d'habillage 20, lorsqu'il est fixé audit poteau 2, masque sensiblement totalement ledit premier élément intermédiaire 12.

De manière avantageuse, ladite étape d'habillage est réversible. Plus avantageusement encore, ledit procédé comprend en outre une étape de changement du premier élément d'habillage 20, pendant laquelle un premier élément d'habillage 20 d'un premier type, qui est déjà fixé au poteau 2, est détaché du poteau 2 au cours d'une étape inverse de l'étape d'habillage, et un premier élément d'habillage 20 d'un second type est fixé au poteau 2 lors d'une étape d'habillage telle que susmentionnée.

Ledit premier élément d'habillage 20 est, de préférence, tel que décrit précédemment, et réalisé en un matériau présentant une résistance mécanique importante, par exemple en bois, en plastique, et de préférence en métal.

Plus avantageusement encore, les premier et deuxième éléments d'attache 22, 23 sont agencés pour que ledit premier élément d'habillage 20, lorsqu'il est fixé audit poteau 2, masque sensiblement totalement les soudures ou les vis solidarisant lesdits premier et deuxième panneaux 11, 12, au moins sur une portion du poteau 2 à laquelle est fixée le premier élément d'habillage 20.

De manière avantageuse, lors de l'étape d'habillage, le premier élément d'habillage masque sensiblement totalement ledit élément de fixation 13.

De manière préférentielle, lors de ladite étape d'habillage, les premier et deuxième éléments d'attache 22, 23 sont attachés l'un à l'autre par interverrouillage mécanique, ce dernier étant en particulier tel que mentionné précédemment. Les premier et deuxième éléments d'attache 22, 23 sont de préférence tels que décrits précédemment, et réalisés en un matériau solide, rigide, par exemple en bois, en plastique, et plus avantageusement en métal.

Avantageusement, l'interverrouillage mécanique est réalisé à l'aide d'une première translation du premier élément d'habillage 20 vers le premier élément intermédiaire 12 selon une première direction de translation, puis d'une seconde translation du premier élément d'habillage 20 selon une seconde direction de translation différente de ladite première direction de translation.

En particulier, ladite seconde direction de translation est sensiblement parallèle à une direction d'extension longitudinale du premier élément intermédiaire 12 et/ou une direction d'extension longitudinale du premier élément d'habillage 20. La première direction de translation est par exemple sensiblement horizontale, tandis que la seconde direction de translation est sensiblement verticale ou légèrement à l'oblique par rapport à la verticale.

Selon l'invention, lesdits premier et deuxième éléments d'attache 22,23 présentent respectivement un premier ensemble de dents 24 et un deuxième ensemble de dents 25, et ladite étape d'habillage comprend :
- une première sous-étape de mise en correspondance, où les dents respectives de chacun des deux ensembles de dents 24, 25 sont mises en correspondance avec des espaces respectifs séparant les dents respectives de l'autre des deux ensembles de dents 24, 25,
- une sous-étape d'interpénétration, lors de laquelle le premier élément d'habillage 20 est déplacé vers le premier élément intermédiaire 12 de façon que les dents respectives de chacun des deux ensembles de dents 24, 25 s'interpénètrent,
- une sous-étape d'interverrouillage mécanique, où les dents respectives de chacun des deux ensembles de dents 24, 25 sont mises en correspondance avec les dents respectives de l'autre des deux ensembles de dents 24, 25 pour fixer ledit premier élément d'habillage 20 audit poteau 2.

### POSSIBILITE D'APPLICATION INDUSTRIELLE

Le dispositif de support 1 de l'invention, réalisé notamment grâce au procédé de fabrication de l'invention, est particulièrement adapté au support de caténaires de tramway ou d'autres éléments de mobilier urbain (affichage urbain, signalisation, éclairage public, etc.) tout en s'intégrant harmonieusement dans l'environnement et en présentant d'excellentes qualités fonctionnelles (solidité, durabilité...) et pratiques (installation, modularité...).

## Revendications

1. - Dispositif de support (1) destiné à être installé sur la voie publique, comprenant au moins un poteau (2) de support de caténaire (3) et/ou de support d'éclairage public, et/ou de support de signalisation urbaine, et/ou de support d'affichage urbain, ledit poteau (2) étant conçu pour être relié au sol via une embase (4) de manière à ce qu'il s'étende sensiblement verticalement, où ledit poteau (2) présente, sur au moins une portion substantielle de sa longueur, une section transversale (S) comportant elle-même au moins une première et une deuxième branche (8, 9) qui sont pleines et forment un premier angle saillant (A), et en ce que le dispositif de support (1) comprend en outre au moins :
- un premier élément intermédiaire (12), qui est distinct dudit poteau (2) et est destiné à être fixé à ce dernier du côté dudit premier angle saillant (A), et
- un premier élément d'habillage (20) dudit poteau (2), qui est distinct dudit premier élément intermédiaire (12) et dudit poteau (2) et est destiné à être rapporté entre lesdites première et deuxième branches (8, 9), du côté du premier angle saillant (A),
lesdits premiers élément intermédiaire (12) et élément d'habillage (20) étant respectivement pourvus d'un premier et d'un deuxième élément d'attache (22, 23) complémentaires l'un de l'autre pour fixer ledit premier élément d'habillage (20) audit poteau (2), les premier et deuxième éléments d'attache (22, 23) étant agencés pour que ledit premier élément d'habillage (20), lorsqu'il est fixé audit poteau (2), masque sensiblement totalement ledit premier élément intermédiaire (12), **caractérisé en ce que** lesdits premier et deuxième éléments d'attache (22, 23) présentent respectivement un premier ensemble de dents (24) et un deuxième ensemble de dents (25), lesdits premier et deuxième ensembles de dents (24, 25) étant agencés pour que lesdits premiers élément intermédiaire (12) et élément d'habillage (20) puissent évoluer entre :
- une position d'interpénétration, où les dents respectives de chacun des deux ensembles de dents (24, 25) sont mises en correspondance avec des espaces respectifs séparant les dents respectives (24, 25) de l'autre des deux ensembles de dents (24, 25), et
- une position d'interverrouillage mécanique, où les dents respectives de chacun des deux ensembles de dents (24, 25) sont mises en correspondance avec les dents respectives de l'autre des deux ensembles de dents (24, 25) pour fixer ledit premier élément d'habillage (20) audit poteau (2).

2. - Dispositif de support (1) selon la revendication précédente, **caractérisé en ce que** ledit premier élément d'habillage (20), lorsqu'il est fixé au poteau (2), masque sensiblement totalement ledit premier élément d'attache (22), ledit premier élément d'habillage (20), lorsqu'il est fixé au poteau (2), masquant préférentiellement sensiblement totalement ledit deuxième élément d'attache (23).

3. - Dispositif de support (1) selon l'une des revendications précédentes, **caractérisé en ce qu'**il comprend en outre au moins un élément de fixation (13) pour fixer ledit premier élément intermédiaire (12) audit poteau (2), et **en ce que** ledit premier élément d'habillage (20), lorsqu'il est fixé au poteau (2), masque sensiblement totalement ledit élément de fixation (13).

4. - Dispositif de support (1) selon l'une des revendications précédentes, **caractérisé en ce que** lesdits premier et deuxième éléments d'attache (22, 23) sont conçus pour s'attacher l'un à l'autre de façon réversible.

5. - Dispositif de support (1) selon l'une des revendications précédentes, **caractérisé en ce que** lesdits premier et deuxième éléments d'attache (22, 23) sont conçus pour s'attacher l'un avec l'autre par emboîtement.

6. - Dispositif de support (1) selon l'une des revendications précédentes, **caractérisé en ce que** ledit poteau (2) comprend au moins un premier et un deuxième panneau (10, 11) sensiblement plans, allongés, et destinés à être positionnés sensiblement à la verticale, les premier et deuxième panneaux (10, 11) présentant respectivement une première et une deuxième section transversales formant respectivement lesdites première et deuxième branches (8, 9), lesdits premier et deuxième panneaux (10, 11) s'étendant respectivement selon un premier et un deuxième plan moyens (M1, M2), lesdits premier et deuxième plans moyens (M1, M2) étant sécants selon ledit premier angle saillant (A), ledit premier élément intermédiaire (12) et/ou ledit premier élément d'habillage (20) se trouvant préférentiellement sensiblement dans sa/leur totalité dans un volume angulaire délimité par lesdits premier et deuxième plans moyens (M1, M2) du côté dudit premier angle saillant (A).

7. - Dispositif de support (1) selon l'une des revendications précédentes, **caractérisé en ce que** les longueurs respectives desdites première et deuxième branches (8, 9) augmentent de haut en bas du poteau (2).

8. - Dispositif de support (1) selon l'une des revendications précédentes, **caractérisé en ce que** ladite section transversale (S) dudit poteau (2) présente au moins une troisième branche (26) qui est pleine et forme un deuxième angle saillant (B) avec ladite deuxième branche (9), ledit dispositif de support (1) comprenant en outre :
- un deuxième élément intermédiaire, qui est distinct dudit poteau (2) et est destiné à être fixé à ce dernier du côté dudit deuxième angle saillant (B), et
- un deuxième élément d'habillage dudit poteau (2), destiné à être rapporté entre ladite troisième branche et ladite deuxième branche (9), du côté du deuxième angle saillant (B),
lesdits deuxième élément intermédiaire et deuxième élément d'habillage étant respectivement pourvus d'un troisième et d'un quatrième élément d'attache complémentaires l'un de l'autre pour fixer ledit deuxième élément d'habillage audit poteau (2), les deuxième et troisième éléments d'attache étant agencés pour que ledit deuxième élément d'habillage, lorsqu'il est fixé audit poteau (2), masque sensiblement totalement ledit deuxième élément intermédiaire.

9. - Dispositif de support (1) selon l'une des revendications précédentes, **caractérisé en ce que** la section transversale (S) du poteau (2) est en forme d'étoile à quatre branches ou de croix, lesdites première et deuxième branches (8, 9) formant deux branches adjacentes de ladite forme d'étoile à quatre branches ou de croix.

10. - Ensemble de mobilier urbain (28) comprenant un dispositif de support (1) selon l'une des revendications précédentes et un élément d'éclairage public, et/ou un élément de caténaire (3), et/ou un élément de signalisation urbaine, et/ou un élément d'affichage urbain supporté par ledit dispositif de support (1).

11. - Procédé de fabrication d'un dispositif de support (1) destiné à être installé sur la voie publique, ledit procédé comprenant au moins une étape de réalisation ou de fourniture d'un poteau (2) de support de caténaire (3), et/ou de support d'éclairage public, et/ou de support de signalisation urbaine, et/ou de support d'affichage urbain, ledit poteau (2) étant conçu pour être relié au sol via une embase (4) de manière à ce qu'il s'étende sensiblement verticalement, ledit poteau (2) présentant sur au moins une portion substantielle de sa longueur, une section transversale (S) comportant elle-même au moins une première et une deuxième branche (8, 9) qui sont pleines et forment un premier angle saillant (A), ledit procédé comprenant en outre :
- une étape de fixation audit poteau (2), du côté dudit premier angle saillant (A), d'un premier élément intermédiaire (12) qui est distinct dudit poteau (2) et est pourvu d'un premier élément d'attache (22), et
- une étape d'habillage dudit poteau (2) lors de laquelle
(i) un premier élément d'habillage (20) est rapporté entre lesdites première et deuxième branches (8, 9) du côté du premier angle saillant (A), ledit premier élément d'habillage (20) étant distinct dudit premier élément intermédiaire (12) et dudit poteau (2), et pourvu d'un deuxième élément d'attache (23), et
(ii) lesdits premier et deuxième éléments d'attache (22, 23) sont attachés l'un à l'autre de manière complémentaire pour fixer ledit premier élément d'habillage (20) audit poteau (2), les premier et deuxième éléments d'attache (22, 23) étant agencés pour que ledit premier élément d'habillage (20), lorsqu'il est fixé audit poteau (2), masque sensiblement totalement ledit premier élément intermédiaire (12),
**caractérisé en ce que** lesdits premier et deuxième éléments d'attache (22, 23) présentent respectivement un premier ensemble de dents (24) et un deuxième ensemble de dents (25), ladite étape d'habillage comprenant :
- une première sous-étape de mise en correspondance, où les dents respectives de chacun des deux ensembles de dents (24, 25) sont mises en correspondance avec des espaces respectifs séparant les dents respectives de l'autre des deux ensembles de dents (24, 25),
- une sous-étape d'interpénétration, lors de laquelle le premier élément d'habillage (20) est déplacé vers le premier élément intermédiaire (12) de façon que les dents respectives de chacun des deux ensembles de dents (24, 25) s'interpénètrent,
- une sous-étape d'interverrouillage mécanique, où les dents respectives de chacun des deux ensembles de dents (24, 25) sont mises en correspondance avec les dents respectives de l'autre des deux ensembles de dents (24, 25) pour fixer ledit premier élément d'habillage (20) audit poteau (2).

12. - Procédé de fabrication selon la revendication précédente, **caractérisé en ce que** lors de ladite étape de réalisation ou de fourniture du poteau (2), on réalise ou fournit au moins un premier et un deuxième panneau (10, 11) sensiblement plans, allongés, et destinés à être positionnés sensiblement à la verticale, les premier et deuxième panneaux (10, 11) présentant respectivement une première et une deuxième section transversale (S) formant respectivement lesdites première et deuxième branches (8, 9).

13. - Procédé de fabrication selon la revendication précédente, **caractérisé en ce que** lors de ladite étape de réalisation ou de fourniture du poteau (2), lesdits premier et deuxième panneaux (10, 11) sont solidarisés l'un à l'autre par soudage et/ou vissage, et **en ce que** lors de ladite étape de fixation, ledit premier élément intermédiaire (12) est fixé audit poteau (2) par vissage.

14. - Procédé de fabrication selon l'une des revendications 11 à 13, **caractérisé en ce que** lors de ladite étape de fixation, ledit premier élément intermédiaire (12) est fixé audit poteau (2) par un élément de fixation (13), et **en ce que** lors de l'étape d'habillage, le premier élément d'habillage (20) masque sensiblement totalement ledit élément de fixation (13).

15. - Procédé de fabrication selon l'une des revendications 11 à 14, **caractérisé en ce que** lors de ladite étape d'habillage, les premier et deuxième éléments d'attache (22, 23) sont attachés l'un à l'autre par interverrouillage mécanique, l'interverrouillage mécanique étant préférentiellement réalisé à l'aide d'une première translation du premier élément d'habillage (20) vers le premier élément intermédiaire (12) selon une première direction de translation, puis d'une seconde translation du premier élément d'habillage (20) selon une seconde direction de translation différente de ladite première direction de translation.

## Patentansprüche

1. Haltevorrichtung (1), die dazu bestimmt ist, auf einer öffentlichen Straße installiert zu werden, mit mindestens einem Pfosten (2) zum Halten einer Oberleitung (3) und/oder zum Halten einer öffentlichen Beleuchtung und/oder zum Halten einer städtischen Beschilderung und/oder zum Halten einer städtischen Anzeige, wobei der Pfosten (2) so gestaltet ist, dass er über eine Grundplatte (4) mit dem Boden verbunden werden kann, so dass er sich im Wesentlichen vertikal erstreckt, wobei der Pfosten (2) über mindestens einen wesentlichen Teil seiner Länge einen Querschnitt (S) aufweist, der seinerseits mindestens einen ersten und einen zweiten Schenkel (8, 9) umfasst, die massiv sind und einen ersten vorspringenden Winkel (A) bilden, und dass die Haltevorrichtung (1) ferner mindestens umfasst:
- ein erstes Zwischenelement (12), das von dem Pfosten (2) verschieden ist und dazu bestimmt ist, an diesem auf der Seite des ersten vorspringenden Winkels (A) befestigt zu werden, und
- ein erstes Verkleidungselement (20) des Pfostens (2), das von dem ersten Zwischenelement (12) und dem Pfosten (2) verschieden ist und dazu bestimmt ist, zwischen dem ersten und dem zweiten Schenkel (8, 9) auf der Seite des ersten vorspringenden Winkels (A) angebracht zu werden,
wobei das erste Zwischenelement (12) und das Verkleidungselement (20) jeweils mit einem ersten und einem zweiten Befestigungselement (22, 23) versehen sind, die zueinander komplementär sind, um das erste Verkleidungselement (20) an dem Pfosten (2) zu befestigen, wobei das erste und das zweite Befestigungselement (22, 23) so angeordnet sind, dass das erste Verkleidungselement (20), wenn es an dem Pfosten (2) befestigt ist, das erste Zwischenelement (12) im Wesentlichen vollständig verdeckt, **dadurch gekennzeichnet, dass** das erste und das zweite Befestigungselement (22, 23) jeweils einen ersten Satz Zähne (24) und einen zweiten Satz Zähne (25) aufweisen, wobei der erste und der zweite Satz Zähne (24, 25) so angeordnet sind, dass das erste Zwischenelement (12) und das erste Verkleidungselement (20) sich entwickeln können zwischen:
- einer ineinandergreifenden Position, in der die jeweiligen Zähne von jedem der beiden Zahnsätze (24, 25) mit den jeweiligen Zwischenräumen, die die jeweiligen Zähne (24, 25) des anderen der beiden Zahnsätze (24, 25) trennen, in Übereinstimmung gebracht werden, und
- einer mechanische Verriegelungsposition, in der die jeweiligen Zähne von jedem der beiden Zahnsätze (24, 25) mit den jeweiligen Zähnen des anderen der beiden Zahnsätze (24, 25) in Übereinstimmung gebracht werden, um das erste Verkleidungselement (20) an dem Pfosten (2) zu befestigen.

2. Haltevorrichtung (1) nach dem vorhergehenden Anspruch, **dadurch gekennzeichnet, dass** das erste Verkleidungselement (20), wenn es an dem Pfosten (2) befestigt ist, das erste Befestigungselement (22) im Wesentlichen vollständig verdeckt, wobei das erste Verkleidungselement (20), wenn es an dem Pfosten (2) befestigt ist, vorzugsweise das zweite Befestigungselement (23) im Wesentlichen vollständig verdeckt.

3. Haltevorrichtung (1) nach einem der vorhergehenden Ansprüche, **dadurch gekennzeichnet, dass** sie ferner mindestens ein Fixierelement (13) zum Fixieren des ersten Zwischenelements (12) an dem Pfosten (2) umfasst, und dass das erste Verkleidungselement (20), wenn es an dem Pfosten (2) befestigt ist, das Fixierelement (13) im Wesentlichen vollständig verdeckt.

4. Haltevorrichtung (1) nach einem der vorhergehenden Ansprüche, **dadurch gekennzeichnet, dass** das erste und das zweite Befestigungselement (22, 23) so ausgebildet sind, dass sie reversibel aneinander befestigt werden können.

5. Haltevorrichtung (1) nach einem der vorhergehenden Ansprüche, **dadurch gekennzeichnet, dass** das erste und das zweite Befestigungselement (22, 23) dazu ausgelegt sind, sich durch Ineinandergreifen aneinander zu befestigen.

6. Haltevorrichtung (1) nach einem der vorhergehenden Ansprüche, **dadurch gekennzeichnet, dass** der Pfosten (2) mindestens eine erste und eine zweite Platte (10, 11) umfasst, die im Wesentlichen eben und länglich sind und dazu bestimmt sind, im Wesentlichen vertikal positioniert zu werden, wobei die erste und die zweite Platte (10, 11) jeweils einen ersten und einen zweiten Querschnitt aufweisen, die jeweils den ersten und den zweiten Schenkel (8, 9) bilden, wobei die erste und die zweite Platte (10, 11) sich jeweils entlang einer ersten und einer zweiten Mittelebene (M1, M2) erstrecken, wobei die erste und die zweite Mittelebene (M1, M2) sich entlang des ersten vorspringenden Winkels (A) schneiden, wobei sich das erste Zwischenelement (12) und/oder das erste Verkleidungselement (20) vorzugsweise im Wesentlichen in seiner/ihrer Gesamtheit in einem Winkelvolumen befinden, das durch die erste und die zweite Mittelebene (M1, M2) auf der Seite des ersten vorspringenden Winkels (A) begrenzt ist.

7. Haltevorrichtung (1) nach einem der vorhergehenden Ansprüche, **dadurch gekennzeichnet, dass** die jeweiligen Längen des ersten und zweiten Schenkels (8, 9) von oben nach unten des Pfostens (2) zunehmen.

8. Haltevorrichtung (1) nach einem der vorhergehenden Ansprüche, **dadurch gekennzeichnet, dass** der Querschnitt (S) des Pfostens (2) mindestens einen dritten Schenkel (26) aufweist, der massiv ist und einen zweiten vorspringenden Winkel (B) mit dem zweiten Schenkel (9) bildet, wobei die Haltevorrichtung (1) ferner umfasst:
- ein zweites Zwischenelement, das von dem Pfosten (2) verschieden ist und dazu bestimmt ist, an diesem auf der Seite des zweiten vorspringenden Winkels (B) befestigt zu werden, und
- ein zweites Verkleidungselement des Pfostens (2), das dazu bestimmt ist, zwischen dem dritten Schenkel und dem zweiten Schenkel (9) auf der Seite des zweiten vorspringenden Winkels (B) angebracht zu werden,
wobei das zweite Zwischenelement und das zweite Verkleidungselement jeweils mit einem dritten und einem vierten Befestigungselement versehen sind, die zueinander komplementär sind, um das zweite Verkleidungselement an dem Pfosten (2) zu befestigen, wobei das zweite und das dritte Befestigungselement so angeordnet sind, dass das zweite Verkleidungselement, wenn es an dem Pfosten (2) befestigt ist, das zweite Zwischenelement im Wesentlichen vollständig verdeckt.

9. Haltevorrichtung (1) nach einem der vorhergehenden Ansprüche, **dadurch gekennzeichnet, dass** der Querschnitt (S) des Pfostens (2) die Form eines vierzackigen Sterns oder eines Kreuzes hat, wobei der erste und der zweite Schenkel (8, 9) zwei benachbarte Schenkel der Form des vierzackigen Sterns oder des Kreuzes bilden.

10. Städtische Freiflächenmöblierung (28) mit einer Haltevorrichtung (1) nach einem der vorhergehenden Ansprüche und einem Straßenbeleuchtungselement, und/oder einem Oberleitungselement (3), und/oder einer städtischen Beschilderung, und/oder einer städtischen Anzeige, das von der Haltevorrichtung (1) gehalten wird.

11. Verfahren zur Herstellung einer Haltevorrichtung (1), die dazu bestimmt ist, auf einer öffentlichen Straße installiert zu werden, wobei das Verfahren mindestens einen Schritt zur Herstellung oder Bereitstellung eines Pfostens (2) zur Halterung einer Oberleitung (3) und/oder zur Halterung einer öffentlichen Beleuchtung und/oder zur Halterung einer städtischen Beschilderung und/oder zur Halterung einer städtischen Anzeige umfasst, wobei der Pfosten (2) so ausgelegt ist, dass er über eine Grundplatte (4) mit dem Boden verbunden ist, so dass er sich im Wesentlichen vertikal erstreckt, wobei der Pfosten (2) über mindestens einen wesentlichen Teil seiner Länge einen Querschnitt (S) aufweist, der seinerseits mindestens einen ersten und einen zweiten Schenkel (8, 9) umfasst, die massiv sind und einen ersten vorspringenden Winkel (A) bilden, wobei das genannte Verfahren ferner umfasst:
- einen Schritt des Befestigens eines ersten Zwischenelements (12), das von dem Pfosten (2) verschieden ist und mit einem ersten Befestigungselement (22) versehen ist, an dem Pfosten (2) auf der Seite des ersten vorspringenden Winkels (A), und
- einen Schritt des Verkleidens des Pfostens (2), bei dem
(i) ein erstes Verkleidungselement (20) zwischen dem ersten und dem zweiten Schenkel (8, 9) auf der Seite des ersten vorspringenden Winkels (A) angebracht wird, wobei das erste Verkleidungselement (20) von dem ersten Zwischenelement (12) und dem Pfosten (2) verschieden ist und mit einem zweiten Befestigungselement (23) versehen ist, und
(ii) das erste und das zweite Befestigungselement (22, 23) auf komplementäre Weise aneinander befestigt sind, um das erste Verkleidungselement (20) an dem Pfosten (2) zu befestigen, wobei das erste und das zweite Befestigungselement (22, 23) so angeordnet sind, dass das erste Verkleidungselement (20), wenn es an dem Pfosten (2) befestigt ist, das erste Zwischenelement (12) im Wesentlichen vollständig verdeckt,
**dadurch gekennzeichnet, dass** das erste und das zweite Befestigungselement (22, 23) jeweils einen ersten Satz von Zähnen (24) und einen zweiten Satz von Zähnen (25) aufweisen, wobei der Schritt des Verkleidens Folgendes umfasst:
- einen ersten Unterschritt des Abgleichens, bei dem die jeweiligen Zähne von jedem der beiden Zahnsätze (24, 25) mit jeweiligen Zwischenräumen abgeglichen werden, die die jeweiligen Zähne des anderen der beiden Zahnsätze (24, 25) trennen,
- einen Unterschritt des Ineinandergreifens, bei dem das erste Verkleidungselement (20) in Richtung des ersten Zwischenelements (12) bewegt wird, so dass die jeweiligen Zähne jedes der beiden Sätze von Zähnen (24, 25) ineinandergreifen,
- einen Unterschritt der mechanischen Verriegelung, bei dem die jeweiligen Zähne jedes der beiden Zahnsätze (24, 25) mit den jeweiligen Zähnen des anderen der beiden Zahnsätze (24, 25) in Übereinstimmung gebracht werden, um das erste Verkleidungselement (20) an dem Pfosten (2) zu befestigen.

12. Herstellungsverfahren nach dem vorhergehenden Anspruch, **dadurch gekennzeichnet, dass** bei dem Schritt der Herstellung oder Bereitstellung des Pfostens (2) mindestens eine erste und eine zweite im Wesentlichen ebene, längliche Platte (10, 11) hergestellt oder bereitgestellt wird, die dazu bestimmt sind, im Wesentlichen vertikal positioniert zu werden, wobei die erste und die zweite Platte (10, 11) jeweils einen ersten und einen zweiten Querschnitt (S) aufweisen, die jeweils den ersten und den zweiten Schenkel (8, 9) bilden.

13. Herstellungsverfahren nach dem vorhergehenden Anspruch, **dadurch gekennzeichnet, dass** bei dem Schritt der Herstellung oder Bereitstellung des Pfostens (2) die erste und die zweite Platte (10, 11) durch Schweißen und/oder Verschrauben fest miteinander verbunden werden, und dass bei dem Schritt des Befestigens das erste Zwischenelement (12) durch Verschrauben an dem Pfosten (2) befestigt wird.

14. Herstellungsverfahren nach einem der Ansprüche 11 bis 13, **dadurch gekennzeichnet, dass** bei dem Schritt des Befestigens das erste Zwischenelement (12) durch ein Fixierelement (13) an dem Pfosten (2) fixiert wird, und dass bei dem Schritt des Verkleidens das erste Verkleidungselement (20) das Fixierelement (13) im Wesentlichen vollständig verdeckt.

15. Herstellungsverfahren nach einem der Ansprüche 11 bis 14, **dadurch gekennzeichnet, dass** bei dem Schritt des Verkleidens das erste und das zweite Befestigungselement (22, 23) durch mechanische Verriegelung aneinander befestigt werden, wobei die mechanische Verriegelung vorzugsweise mithilfe einer ersten Translation des ersten Verkleidungselements (20) in Richtung des ersten Zwischenelements (12) gemäß einer ersten Translationsrichtung und dann einer zweiten Translation des ersten Verkleidungselements (20) gemäß einer zweiten Translationsrichtung, die sich von der ersten Translationsrichtung unterscheidet, durchgeführt wird.

## Claims

1. - A support device (1) intended to be installed on public roads, comprising at least one post (2) for catenary (3) support and/or public lighting support, and/or urban signalling support, and/or urban billboard support, said post (2) being designed to be bound to the ground via a base (4) so as to extend substantially vertically, wherein said post (2) has, over at least a substantial portion of its length, a cross-section (S) having itself at least a first and a second branch (8, 9) that are solid and that form a first salient angle (A), and in that the support device (1) further comprises at least:
- a first intermediate element (12), which is distinct from said post (2) and intended to be secured to the latter on the side of said first salient angle (A), and
- a first element (20) for covering said post (2), which is distinct from said first intermediate element (12) and said post (2), and intended to be added between said first and second branches (8, 9), on the side of the first salient angle (A),
said first intermediate element (12) and covering element (20) being provided with a first and a second attachment element (22, 23), respectively, complementary to each other, in order to secure said first covering element (20) to said post (2), the first and second attachment elements (22, 23) being arranged so that said first covering element (20), when secured to said post (2), conceals substantially fully said first intermediate element (12), **characterized in that** said first and second attachment elements (22, 23) have a first set of teeth (24) and a second set of teeth (25), respectively, said first and second sets of teeth (24, 25) being arranged so that said first intermediate element (12) and covering element (20) can move between:
- an interpenetration position, in which the respective teeth of each of the two sets of teeth (24, 25) are matched with respective spaces separating the respective teeth (24, 25) of the other of the two sets of teeth (24, 25), and
- a mechanical interlocking position, in which the respective teeth of each of the two sets of teeth (24, 25) are matched with the respective teeth of the other of the two sets of teeth (24, 25) to secure said first covering element (20) to said post (2).

2. - The support device (1) according to the preceding claim, **characterized in that** said first covering element (20), when secured to the post (2), conceals substantially fully said first attachment element (22), said first covering element (20), when secured to the post (2), preferentially concealing substantially fully said second attachment element (23).

3. - The support device (1) according to one of the preceding claims, **characterized in that** it further comprises at least one securing element (13) for securing said first intermediate element (12) to said post (2), and **in that** said first covering element (20), when secured to the post (2), conceals substantially fully said securing element (13).

4. - The support device (1) according to one of the preceding claims, **characterized in that** said first and second attachment elements (22, 23) are designed to be reversibly attached to each other.

5. - The support device (1) according to one of the preceding claims, **characterized in that** said first and second attachment elements (22, 23) are designed to be attached to each other by interlocking.

6. - The support device (1) according to one of the preceding claims, **characterized in that** said post (2) comprises at least a first and a second substantially planar, elongated panel (10, 11), intended to be positioned substantially vertically, the first and second panels (10, 11) having respectively a first and a second cross-section forming said first and second branches (8, 9), respectively, said first and second panels (10, 11) extending along a first and a second mean plane (M1, M2), respectively, said first and second means planes (M1, M2) being secant according to said first salient angle (A), said first intermediate element (12) and/or said first covering element (20) preferentially being substantially fully in an angular volume delimited by said first and second mean planes (M1, M2) on the side of said first salient angle (A).

7. - The support device (1) according to one of the preceding claims, **characterized in that** the respective lengths of said first and second branches (8, 9) increase from the top to the bottom of the post (2).

8. - The support device (1) according to one of the preceding claims, **characterized in that** said cross-section (S) of the post (2) has at least one third branch (26) that is solid and that forms a second salient angle (B) with said second branch (9), said support device (1) further comprising:
- a second intermediate element, which is distinct from said post (2) and intended to be secured to the latter on the side of said second salient angle (B), and
- a second element for covering said post (2), intended to be added between said third branch and said second branch (9), on the side of the second salient angle (B),
said second intermediate element and second covering element being provided with a third and a fourth attachment element, respectively, which are complementary to each other, in order to secure said second covering element to said post (2), the second and third attachment elements being arranged so that said second covering element, when secured to said post (2), conceals substantially fully said second intermediate element.

9. - The support device (1) according to one of the preceding claims, **characterized in that** the cross-section (S) of the post (2) has a four-branch-star or cross shape, said first and second branches (8, 9) forming two adjacent branches of said four-branch-star or cross shape.

10. - A set of urban furniture (28) comprising a support device (1) according to one of the preceding claims and a public lighting element, and/or a catenary element (3), and/or an urban signalling element, and/or an urban billboard element supported by said support device (1).

11. - A method for manufacturing a support device (1) intended to be installed on public roads, said method comprising at least a step of making or providing a post (2) for catenary (3) support, and/or public lighting support, and/or urban signalling support, and/or urban billboard support, said post (2) being designed to be bound to the ground via a base (4) so as to extend substantially vertically, said post (2) having, over at least a substantial portion of its length, a cross-section (S) having itself at least a first and a second branch (8, 9) that are solid and that form a first salient angle (A), said method further comprising:
- a step of securing to said post (2), on the side of said first salient angle (A), a first intermediate element (12) that is distinct from said post (2) and provided with a first attachment element (22), and
- a step of covering said post (2) in which
(i) a first covering element (20) is added between said first and second branches (8, 9) on the side of the first salient angle (A), said first covering element (20) being distinct from said first intermediate element (12) and said post (2), and provided with a second attachment element (23), and
(ii) said first and second attachment elements (22, 23) are attached to each other in a complementary manner to secure said first covering element (20) to said post (2), the first and second attachment elements (22, 23) being arranged so that said first covering element (20), when secured to said post (2), conceals substantially fully said first intermediate element (12),
**characterized in that** said first and second attachment elements (22, 23) have a first set of teeth (24) and a second set of teeth (25) respectively, said covering step comprising:
- a first matching sub-step, in which the respective teeth of each of the two sets of teeth (24, 25) are matched with respective spaces separating the respective teeth of the other of the two sets of teeth (24, 25),
- an interpenetration sub-step, in which the first covering element (20) is displaced towards the first intermediate element (12) so that the respective teeth of each of the two sets of teeth (24, 25) interpenetrate each other,
- a mechanical interlocking sub-step, in which the respective teeth of each of the two sets of teeth (24, 25) are matched with the respective teeth of the other of the two sets of teeth (24, 25) to secure said first covering element (20) to said post (2).

12. - The manufacturing method according to the preceding claim, **characterized in that**, during said step of making or providing the post (2), at least a first and a second substantially planar, elongated panel (10, 11), intended to be positioned substantially vertically, are made or provided, the first and second panels (10, 11) having respectively a first and a second cross-section (S) forming said first and second branches (8, 9), respectively, and **in that**, during said step of making or providing the post (2), said first and second panels (10, 11) are fastened to each other by welding and/or screwing.

13. - The manufacturing method according to one of claims 18 to 20, **characterized in that**, during said securing step, said first intermediate element (12) is secured to said post (2) by screwing.

14. - The manufacturing method according to one of claims 11 to 13, **characterized in that**, during said securing step, said first intermediate element (12) is secured to said post (2) by a securing element (13), and **in that**, during the covering step, the first covering element (20) conceals substantially fully said securing element (13).

15. - The manufacturing method according to one of claims 11 to 14, **characterized in that**, during said covering step, the first and second attachment elements (22, 23) are attached to each other by mechanical interlocking, the mechanical interlocking preferentially being made using a first translation of the first covering element (20) towards the first intermediate element (12) along a first direction of translation, then a second translation of the first covering element (20) along a second direction of translation different from the first direction of translation.
